# EUROPÄISCHE PATENTANMELDUNG

(11) **EP 0 880 198 A2**
(43) Veröffentlichungstag der Anmeldung: **25.11.1998**
(21) Anmeldenummer: 98108542.6
(22) Anmeldetag: 11.05.1998
(51) Int. Cl.: H01R 4/36

(54) **Rahmenklemme zum Anschluss elektrischer Leitungen**

(30) Priorität: 23.05.1997 DE 29709112 U
(71) Anmelder: SIEMENS AKTIENGESELLSCHAFT, 80333 München (DE)
(72) Erfinder: Bauer, Johann, Dipl.-Ing. (FH), 92263 Ebermannsdorf (DE); Meier, Markus, Dipl.-Ing. (FH), 92286 Rieden (DE)

(57) **Zusammenfassung**

Es soll eine Rahmenklemme mit kastenrohrförmiger Abdeckung geschaffen werden, die nach Einschieben in die Klemmenabdeckung verrastet und deren geöffneter Zustand beibehalten wird, bis die Klemmschraube zum Anschluß eines Leiters eingeschraubt wird. Die Verrastung erfolgt hierzu über den Klemmbügel (3) im geöffneten Zustand der Rahmenklemme, während ihr Klemmkörper (2) durch Noppen (6) an den Innenwänden der Klemmenabdeckung (1) in der unteren Stellung gehalten wird.

## Beschreibung

Die Erfindung bezieht sich auf eine Rahmenklemme mit kastenrohrförmiger Abdeckung, die an einem Schaltgerät befestigbar ist und zum Anschluß elektrischer Leiter dient, bestehend aus einem Klemmkörper, einem Klemmbügel und einer Klemmschraube, wobei die Rahmenklemme in die Klemmenabdeckung einschiebbar und in dieser verrastbar ist.

Eine gattungsgemäße Rahmenklemme ist aus dem deutschen Gebrauchsmuster G 86 09 138.7 bereits bekannt. Die aus Rahmen, Anschlußschraube und Druckstück bestehende Einheit wird hier jeweils in einen Kanal in einer Abdeckung eingeschoben. Die den Rahmen flankierenden Wände des Kanals sind so gestaltet, daß sich federnde Arme bilden, die in den Einschubbereich des Bügels eingreifen und somit nach Einschub der Einheit ein Herausfallen verhindern.

Der Erfindung liegt die Aufgabe zugrunde, eine Rahmenklemme mit kastenrohrförmiger Abdeckung der obengenannten Art dahingehend zu verbessern, daß die Rahmenklemme nach Verrastung in der kastenrohrförmigen Klemmenabdeckung solange ihren geöffneten Zustand beibehält bis die Klemmschraube zum Anschluß eines Leiters eingeschraubt wird.

Die Aufgabe wird erfindungsgemäß dadurch gelöst, daß die Verrastung der Rahmenklemme über ihren Klemmbügel im geöffneten Zustand der Rahmenklemme erfolgt und an den Innenwänden der Klemmenabdeckung vorhandene Noppen den Klemmkörper vom verrasteten Klemmbügel bis zum Anziehen der Klemmschraube in einem den geöffneten Zustand der Rahmenklemme beibehaltenden Abstand halten.

Eine vorteilhafte Ausbildung der Erfindung besteht, wenn zur Verrastung der Rahmenklemme an den Innenwänden der Klemmenabdeckung Rippen mit Hinterschneidungen vorgesehen sind.

Weiterhin ist es vorteilhaft, wenn die Rippen Anschläge aufweisen. Durch die Anschläge wird ein Mindestabstand der eingerasteten Rahmenklemme zur Einführöffnung für ein Betätigungswerkzeug garantiert, wodurch ein versehentliches Berühren der eventuell unter Spannung stehenden vollständig geöffneten Rahmenklemme verhindert wird.

Ein Ausführungsbeispiel der Erfindung wird im folgenden anhand einer Zeichnung näher erläutert. Es zeigen:
- FIG 1: eine Schnittdarstellung einer Rahmenklemme mit kastenförmiger Klemmenabdeckung in Seitenansicht und
- FIG 2: eine Schnittdarstellung der Rahmenklemme nach FIG 1 in der Vorderansicht.

In FIG 1,2 ist eine Rahmenklemme mit kastenrohrförmiger Klemmabdeckung 1 dargestellt. Die Rahmenklemme weist einen Klemmkörper 2, einen Klemmbügel 3 und eine Klemmschraube 4 auf. Die Klemmenabdeckung 1 hat mehrere kastenrohrförmige Hohlräume, die an ihrem einen Ende geschlossen und am gegenüberliegenden Ende offen sind. Im oberen Ende jedes rohrförmigen Hohlraums sind jeweils zwei Rippen 5 mit Hinterschneidungen 8 und Anschlägen 7 und im unteren Bereich 2 Noppen 6 angebracht. Die Rahmenklemmen werden vom offenen Ende her in den rohrförmigen Hohlraum bis zum oberen Anschlag 7 eingeschoben, wobei der Klemmbügel 3 an den Hinterschneidungen 8 der Rippen 5 verrastet. Die Rahmenklemme befindet sich dabei im geöffneten Zustand. Die Noppen 6 im unteren Bereich des rohrförmigen Hohlraums dienen dazu, den Klemmkörper 2 in der unteren Position zu halten bis die Klemmschraube 4 eingeschraubt wird. Dies bedeutet, daß bis zum Einschrauben der Klemmschraube 4 der Klemmbügel 3 in einem den geöffneten Zustand der Rahmenklemme beibehaltenden Abstand vom Klemmkörper 2 gehalten wird. Hierdurch wird gewährleistet, daß die Rahmenklemme den Kunden im geöffneten Zustand erreicht und sich nicht durch Erschütterungen, z.B. beim Transport, selbsttätig in das Gewinde des Klemmkörpers 2 einschraubt. Der Klemmkörper 2 wird über die Noppen 6 unten gehalten, während der Klemmbügel 3 über die Hinterschneidungen 8 oben gehalten wird. Dadurch werden die Gewindegänge der Klemmschraube 4 aus dem Gewinde des Klemmkörpers 2 herausgehalten und zugleich bei ungünstiger Toleranzlage durch den zu überwindenden Widerstand ein Einschrauben der Klemmschraube 4 verhindert. Anstelle der Hinterschneidungen können auch Überschneidungen verwendet werden. Durch das Hinterrasten des Klemmbügels 3 im oberen Bereich wird die Rahmenklemme in der bevorzugt aus Kunststoff gefertigten Klemmenabdeckung festgehalten. Durch die Anschläge 7 an den Rippen 5 wird ein sicherer Berührungsschutz gewährleistet, denn ein versehentliches Berühren der vollständig geöffneten Rahmenklemme durch die Einführöffnung für das Betätigungswerkzeug ist nicht möglich.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Rahmenklemme mit kastenrohrförmiger Klemmenabdeckung (1), die an einem Schaltgerät befestigbar ist und zum Anschluß elektrischer Leiter dient, bestehend aus einem Klemmkörper (2), einem Klemmbügel (3) und einer Klemmschraube (4), wobei die Rahmenklemme in die Klemmenabdeckung (1) einschiebbar und in dieser verrastbar ist, **dadurch gekennzeichnet,** daß die Verrastung der Rahmenklemme über ihren Klemmbügel (3) im geöffneten Zustand der Rahmenklemme erfolgt und an den Innenwänden der Klemmenabdeckung (1) vorhandene Noppen (6) den Klemmkörper (2) vom verrasteten Klemmbügel (3) bis zum Anziehen der Klemmschraube (4) in einem den geöffneten Zustand der Rahmenklemme beibehaltenden Abstand halten.

2. Rahmenklemme nach Anspruch 1, **dadurch gekennzeichnet,** daß zur Verrastung der Rahmenklemme an den Innenwänden der Klemmenabdeckung (1) Rippen (5) mit Hinterschneidungen (8) vorgesehen sind.

3. Rahmenklemme nach Anspruch 2, **dadurch gekennzeichnet,** daß die Rippen (5) Anschläge (7) aufweisen.
